# EUROPÄISCHE PATENTSCHRIFT

(11) **EP 3 334 577 B1**
(45) Veröffentlichungstag und Bekanntmachung des Hinweises auf die Patenterteilung: **27.10.2021**
(21) Anmeldenummer: 16765906.9
(22) Anmeldetag: 11.08.2016
(51) Int. Cl.: B28B 7/02, B28B 7/16, B28B 7/24, B28B 15/00, B28B 17/00

(54) **VORRICHTUNG ZUR HERSTELLUNG VON MASSIVEN UND HOHLEN GIPSWANDBAUELEMENTEN IM SCHNELLEN WECHSEL**
DEVICE FOR PRODUCING SOLID AND HOLLOW GYPSUM WALLBOARD ELEMENTS IN QUICK SUCCESSION
DISPOSITIF DE FABRICATION D'ÉLÉMENTS DE CONSTRUCTION MURALE PLEINS ET CREUX EN PLÂTRE LORS D'UN CHANGEMENT RAPIDE

(30) Priorität: 13.08.2015 DE 102015010522
(43) Veröffentlichungstag der Anmeldung: 20.06.2018
(73) Patentinhaber: Grenzebach BSH GmbH, 36251 Bad Hersfeld (DE)
(72) Erfinder: DEISS, Claus, 36251 Bad Hersfeld (DE); ALBERT, Sabine, 36251 Bad Hersfeld (DE); KAISER, Ralf, 36251 Ludwigsau (DE)
(74) Vertreter: Prünte, Peter
(86) Internationale Anmeldenummer: PCT/DE2016/000316
(87) Internationale Veröffentlichungsnummer: WO 2017/025079

(56) Entgegenhaltungen:
- EP-A1- 0 294 508
- EP-A1- 0 495 333
- EP-A2- 2 402 128
- WO-A1-01/08859
- DE-A1- 2 122 200
- DE-A1- 2 311 706
- DE-A1- 19 700 496
- DE-A1- 19 955 347
- DE-C1- 19 545 936
- DE-U1- 29 520 788
- GB-A- 1 167 107
- US-A- 1 481 159
- US-A- 3 178 791
- US-A- 3 995 086

## Beschreibung

Vorrichtung zur Herstellung von massiven und hohlen Gipsbauelementen im schnellen Wechsel.

Die Erfindung betrifft eine Vorrichtung zur Herstellung von massiven und hohlen Gipsbauelementen.

Gips-Wandbauplatten sind Bauelemente aus massivem Stuckgips zum Herstellen von nichttragenden inneren Trennwänden, Schachtwänden, Vorsatzschalen oder Stützenummantelungen im Innenbereich.

Die Wände werden ohne Unterkonstruktion allein mit Gipskleber errichtet. Wegen dieses grundsätzlichen Unterschieds dürfen Gips-Wandbauplatten nicht mit den dünneren Gipskartonplatten verwechselt werden, wie sie als Beplankung von Ständerwänden zum Einsatz kommen.

Als Stand der Technik zum Thema Gips-Wandbauplatten ist aus der Patentliteratur unter anderen die Druckschrift DE-A-1162252 bekannt. Sie betrifft eine mit einem Chromüberzug versehene Kammerwand für Gussformen in Gipsformmaschinen zum Herstellen von Gipsplatten.

Aus neuerer Zeit wird zum Stand der Technik auf die Druckschrift DE-T2-697 11 644 verwiesen. Diese Druckschrift betrifft ein Verfahren zum Herstellen von dünnen Platten aus einem gießbaren Material, insbesondere Gips, eine Vorrichtung zur Durchführung des Verfahrens und ein damit hergestelltes Produkt.

In diesem Fall wird von einem Verfahren zum Herstellen von dünnen Platten aus einem gießfähigen Werkstoff, insbesondere Gips, ausgegangen, das unter Ausdehnung während des Formvorgangs abbindet und sich in Formräumen einer Formkammer verfestigt.

Um zu verhindern, dass sich an der Öffnung der Form Material ansammelt oder sich bei der Verwendung von Material mit Glasfasern sich die in dem betreffenden Gemisch sich die enthaltene Luft nur schwer entfernen lässt, wird im Patentanspruch 1 ein Verfahren beansprucht, das die folgende Schritte enthält:
1. Aufnehmen des gegossenen Werkstoffs in einem der Formung entsprechenden Volumen der Formräume in der Formkammer,
2. Rütteln des in der Formkammer gegossenen Werkstoffs in der Weise, dass die darin enthaltene Luft daraus entweicht und dabei die Einfüllhöhe vollständig gut verteilt wird,
3. Formen der Formräume im Inneren der Formkammer,
4. Erfassen der Formkammer, damit diese der Abbindung und Verfestigung der Formplatten während der Dauer des Formvorgangs ohne Verformung widerstehen kann, beispielsweise mit Hilfe eines starren Außenrahmens, der um die Formkammer verschoben wird,
5. Lösen der Einfassung der Formkammer nach dem Formen in der Weise, dass der Druck auf die Formräume, der beim Formen des Werkstoffs herrscht, gelöst wird, und
6. Herausnehmen der Formräume und des geformten Werkstoffs zur weiteren Bearbeitung.

Aus der Druckschrift WO-A1-01/08859 ist eine Vorrichtung zum Herstellen von Massiv- und Hohlbausteinen bekannt, wobei ein "Ersetzen" einer geschlossenen Verschleißplatte durch eine offene Verschleißplatte die Herstellung von Massivbausteinen und Hohlbausteinen mit einer Anlage ermöglicht.

Aus der Druckschrift US-A-3178791 ist eine herkömmliche Vorrichtung zur Herstellung von Ziegeln aus keramischen Materialien bekannt, wobei aus einem Silo das keramische Material auf eine Waage gegeben wird und von dort einem Mischer zugeführt und mit Wasser vermischt wird.

Aus der Druckschrift US-A-1481159 ist eine weitere herkömmliche Vorrichtung zur Herstellung von Plastik-Bausteinen bekannt, wobei eine Vielzahl von verschiedenen Formkästen auf einer Drehscheibe angeordnet sind. Hierbei kann sowohl eine Befüllung der Formkästen als auch eine Glättung der Oberfläche sowie eine Generierung von Nut- und Federstrukturen mittels Hobeltraversen durchgeführt werden.

Weiterhin ist aus der Druckschrift DE-U1-29520788 eine Vorrichtung zur Herstellung von Beton-Formsteinen und insbesondere von Hohlblocksteinen bekannt, wobei auch an den Außenseiten des Formsteins Aussparungen angebracht werden können.

Ferner ist aus der Druckschrift EP-A1-0294508 eine Vorrichtung zur Herstellung von genau maßhaltigen Gipsbauelementen bekannt, wobei Nut- und Federstrukturen an den Stirnflächen der Gipsplatten ausgeformt werden und alle die Formkammern begrenzenden Wände auf ihren jeweiligen zugewandten Seiten hartverchromt und hochglanzpoliert sind.

Aus der Druckschrift US-A-3995068 ist ein Verfahren zur Herstellung von Guss-Bauelementen bekannt, wobei die Gussform aus einem synthetischen Polymer besteht oder mit einem synthetischen Polymer beschichtet ist.

Schließlich ist aus der Druckschrift DE-A1-19955347 eine Vorrichtung zum Auswechseln eines Formkastens für eine Betonblock-Gießmaschine bekannt, wobei eine Formkasten-Zuführungsstraße und ein hierzu orthogonal angeordneter Zuführungs-Wegbereich die Auswechslung von Formkästen und die Zuführung der Formkästen unter die Gießmaschine erleichtern.

Der vorliegenden Erfindung liegt die Aufgabe zugrunde, eine Vorrichtung zu schaffen, mit der die Herstellung von Gipsbauelementen bei gleichbleibend hoher Qualität schneller und sicherer zu bewerkstelligen ist, wobei ein schneller Wechsel zwischen der Herstellung von massiven und hohlen Bauelementen möglich ist.

Erfindungsgemäß wird diese Aufgabe durch die Merkmale des Patentanspruchs 1 gelöst.

In den Unteransprüchen sind weitere vorteilhafte Ausgestaltungen der Erfindung gekennzeichnet.

Die erfindungsgemäße Vorrichtung wird im Folgenden näher beschrieben. Es zeigen im Einzelnen:
- Fig.1:: eine erfindungsgemäße Anlage in der Draufsicht,
- Fig.2:: eine perspektivische Ansicht einer hohlen Gipswandbauplatte,
- Fig.3:: eine perspektivische Teilansicht eines Formkastens 3 mit Hohlplatteneinsätzen,
- Fig.4:: eine Draufsicht auf einen Formkasten mit Hohlräumen,
- Fig.5:: eine Schnittdarstellung eines Formkastens mit Antriebszylindern,
- Fig.6:: eine Serie von Schnittansichten der Herstellung massiver Platten,
- Fig.7:: eine Serie von Schnittansichten der Herstellung hohler Platten,
- Fig.8:: eine Draufsicht einer Dreheinrichtung 26 eines Doppel-Formkastens,
- Fig.9:: eine Draufsicht auf einen Verschiebe-Bahnhof für Formkästen,

Fig.1: zeigt eine erfindungsgemäße Anlage in der Draufsicht.

Das zentrale Element in der Draufsicht der gezeigten Anlage ist der Formkasten 3 in der Mitte auf der rechten Seite der Fig. 1. Hier wird ein Formkasten 3 der im Wesentlichen der Herstellung der Gipsbauelemente dient von oben gezeigt.

In der Fig.3 ist dieser Formkasten 3 in einer perspektivischen Teilansicht zu sehen. Links
und rechts sind auf den Seiten des Formkastens 3 zwei lang gestreckte Kranbahnen 1 zu erkennen die der Bewegung von Plattengreifern dienen die transportfähige Gipsbauelemente aus dem Bereich des Formkastens 3 in den Bereich von Transportlafetten 2 transportieren, mit dem sie zum Beispiel in den Trockner befördert werden. Zur Belieferung des Formkastens 3 mit dem Grundmaterial Gips dient eine Transportschnecke 5, die Gips aus einem Transportsilo 6 mittelbar über eine Gipswaage 32 mit einer weiteren Transportschnecke zu einem Gipsmischer 4 transportiert, wo dieser Gips mit Wasser aus einem Wasserbehälter 7 zu Gipsbrei vermischt wird. Der Formkasten 3 wird mittels der Energieversorgung und Prozess - Steuereinheit 8 mit Energie versorgt und erhält hier seine Produktions - Impulse. Das Hydraulik - Aggregat 9 liefert den für den Prozess notwendigen Betriebsdruck. Im Bereich des Trockners 10 werden die nach dem Produktionsprozess noch feuchten Platten auf die gewünschte Feuchte heruntergetrocknet.

Fig.2: zeigt beispielhaft eine perspektivische Ansicht einer hohlen Gipswandbauplatte als Wandbauelement 13. Eine solche, mit Profilelementen ausgestattete Platte kann als selbständiges Wandbauelement verwendet werden, da mehrere Platten kraftschlüssig miteinander verbunden werden können. Die Seitenflächen eines solchen Wandbauelements 13 werden gewöhnlich als Sichtflächen 12 besonders weiter behandelt. Diese Wandbauelemente können als Vollmaterial ausgebildet sein oder, wie in der Fig.2 gezeigt, mit Hohlräumen 11 versehen sein. Die Hohlkerne können neben der gezeigten runden Form einen rechteckigen oder ovalen Querschnitt aufweisen.

Fig.3: zeigt eine perspektivische Teilansicht eines Formkastens 3 mit Hohlplatteneinsätzen. Als Fundament eines solchen Formkastens 3 dienen hier die Grundstützen 14, von denen die linke und die mittlere bezeichnet sind. Wie auch aus der Fig.4 zu ersehen ist, besteht der Formkasten 3 aus zahlreichen nebeneinander liegenden Formkammern 19, die jeweils für sich die äußeren Abmessungen eines Gipsbauelements nachbilden. In diese Formkammern 19 wird von oben der, nach der Trocknung die späteren Gipsbauelemente bildende, Gipsbrei eingefüllt. Die für die Erzeugung von Hohlraumplatten notwendigen Hohlraum - Pins 17 sind auf einer, auf der linken Seite des gezeigten Formkastens angeordneten, Formkammer 19 bezeichnet. Da die Oberseite der erzeugten Gipsbauelemente zur Erzielung einer definiert strukturierten Oberfläche bearbeitet und von überschüssigem Gipsbrei gereinigt werden muss, ist eine Hobeltraverse 20 vorgesehen die quer zu den parallel angeordneten Formkammern 19 diese überstreicht.

Wie aus der Fig.2 zu ersehen, kann zu diesem Zweck die Hobeltraverse 20 eine bestimmte definierte Profilform aufweisen die das Negativ dazu nach dem Hobeln des jeweiligen fertigen Gipsbauelementes hinterlässt.. Zur Führung der gezeigten Hobeltraverse 20 dienen die, parallel zu den Formkammern 19 und quer zur Längsausdehnung des Formkastens angeordneten, Führungseinheiten 18. Da die, nach einer bestimmten Abbindezeit zum Ausstoß bereiten, Gipsbauelemente aus den Formkammern in vertikaler Richtung zur Weiterverarbeitung nach oben befördert werden müssen, ist zu diesem Zweck jeweils für jede Formkammer 19 ein Ausstosser 16 vorgesehen wobei diese insgesamt von zwei, parallel angeordneten Traversen 15 betätigt werden. Der gesamte Antrieb der Einrichtung zum Ausstoß der Gipsbauelemente erfolgt mittels Antriebszylinder 22 die über die Traverse 15 die hierzu benötigte Hubenergie aufbringen. Bei der Erzeugung von Hohlraumplatten und den hierzu benötigten Hohlräumen treten vor der Befüllung der Formkammern 19 mit Gipsbrei die Antriebszylinder 21 in Aktion indem diese die Hohlraum - Pins 17 vertikal nach oben in die Formkammern schieben.

Abweichend zur Norm EN 12859 können die Formkästen Abmessungen aufweisen die die Produktion von Gipsbauelementen in besonderen geometrischen Abmessungen ( Dicke, Länge, Breite ) und Formen, mit und ohne Profilierungen ermöglichen.

Die Fig.4 zeigt eine Draufsicht auf einen Formkasten mit einer Vielzahl von Hohlräumen. Hier sind auf der linken und der rechten Seite des quer dargestellten Formkastens die Führungseinheiten 18 für die Hobeltraverse 20 zu erkennen. Die einzelnen Formkammern 19 sind deutlich dargestellt, wobei speziell die Profilstege 23 an den beiden Stirnseiten in der Formkammer auf der linken Seite des Formkastens bezeichnet wurden. Weiter sind einige Gipsbauelemente 13 ebenso bezeichnet wie einzelne Hohlräume 11.

Die Werkstoffe der Formkammerteile die mit dem Gipsbrei in Berührung kommen, wie zum Beispiel Bodenleisten und Seitenprofile, können bevorzugt aus Kunststoff gefertigt sein und / oder andere Beschichtungen aufweisen.

Die offenbarungsgemäße Anlage kann auch Formkästen aufweisen die zur Produktion von Gipsbauelementen als Verbundplatten mit anderen Werkstoffen geeignet sind. So können zum Beispiel Styroporkerne in den Hohlräumen 11 zum Einsatz kommen. Die Bauelemente können auch aus anderen Baustoffen wie zum Beispiel Zement, Holzfaserverbundwerkstoffen, Schaumbeton oder ähnlichen Baustoffen bestehen. Ein Formkasten kann weiterhin Formkammern aufweisen deren Abmessungen zur Fertigung von in Dicke und Form unterschiedlicher Produkte geeignet sind, wobei auch auswechselbare Hohlkerne für die Hohlräume 11 zum Einsatz kommen können. Die Fig.5 zeigt eine Schnittdarstellung eines Formkastens mit Antriebszylindern. Hier ist im Wesentlichen die perspektivische Teilansicht aus der Fig.3 im Schnitt dargestellt. Neben den Grundstützen 14 sind hier in der unteren Darstellung die Antriebszylinder 21 für die Hohlraum - Pins 17 und die Antriebszylinder 22 für die Ausstosseinrichtung gezeigt, wobei diese direkt auf eine gezeigte Traverse 15 einwirken. Zusätzlich ist in dieser Darstellung eine horizontal verschiebbare Bodenleiste 24 zu sehen, die teilweise mit Löchern versehen ist. Diese Bodenleiste 24, die das Verschließen des Bodenbereichs der Formkammern ermöglicht, weist einen Bereich ohne runde Löcher und einen Bereich mit runden Löchern für den Durchtritt von Hohlraum - Pins 17 auf.

Für den Fall, dass die erzeugten Gipsbauelemente, auf der gesamten Länge oder in Teilbereichen des Formkastens, Hohlräume aufweisen sollen, ermöglicht sie, dass die Hohlraum - Pins 17 von unten durch diese Bodenleiste 24 hindurch treten können. Zusätzlich kann eine solche Bodenleiste 24, entsprechend der Fig.2, in der Mitte einen erhöhten Profilsteg aufweisen um in dem fertigen Gipsbauelement ein Längsprofil zu erzeugen. Im Schnitt sind hier noch einzelne Gipsbauelemente 13 bezeichnet. Die Hobeltraverse 20 ist in ihren beiden Führungseinheiten 18 im Querschnitt zu erkennen. Zur Messung der Temperatur jedes einzelnen Gipsbauelements 13 ist jeweils mindestens ein Temperatursensor 31 vorgesehen. Mittels der messtechnischen Verfolgung des Temperaturprofils über die Zeit kann somit der Verlauf der Aushärtung jedes Gipsbauelements 13 und damit des gesamten Formkastens 3 verfolgt werden.

Die Fig.6 zeigt eine Serie von Schnittansichten der Herstellung massiver Platten. Hier ist unter der Fig.6a) im Schnitt eine Formkammer 19 zu sehen, wobei ein geschlossener Bereich der Bodenleiste 24 den Boden der Formkammer nach unten verschließt und der Gipsmischer 4 nicht aktiv ist. In der Darstellung der Fig. 6b) schüttet der Gipsmischer 4 seine flüssige Gipsmischung 25 in die Formkammer. In der Darstellung der Fig. 6c) ist der Gipsmischer wieder inaktiv und die Gipsplatte in der Form eines Wandelements 13 ist mittels der Ausstosseinrichtung ausgeworfen.

Die Fig.7 zeigt eine Serie von Schnittansichten der Herstellung hohler Platten.

Hier ist in der Fig. 7a) wieder im Schnitt eine Formkammer 19 zu sehen, wobei wieder ein geschlossener Bereich der Bodenleiste 24 den Boden der Formkammer nach unten verschließt und der Gipsmischer 4 nicht aktiv ist. In der Darstellung der Fig. 7b) schüttet der Gipsmischer 4 seine flüssige Gipsmischung 25 in die Formkammer 19 , wobei jedoch vorher der durchbrochene, mit Durchtrittsöffnungen versehene Bereich der Bodenleiste 24 unter die Formkammer 19 geschoben wurde und somit die Hohlraum - Pins 17 durch diese Durchtrittsöffnungen treten konnten. In der Darstellung der Fig. 7c) ist der Gipsmischer 4 inaktiv und das Gipsbauelement in der Form eines Wandelements 13 mit Hohlräumen nach der Aushärtungsphase aus der Formkammer ausgestossen.

Die Fig.8 zeigt eine Draufsicht einer Dreheinrichtung 26 eines Doppel - Formkastens.

Um die Anlagenleistung der Erzeugung von Gipsbauelementen zu erhöhen ist erfindungsgemäß die Einrichtung eines Doppel - Formkastens vorgesehen. Ein solcher Doppel - Formkasten ist auf einer Dreheinrichtung 26 befestigt und kann im Wechsel unter einem Gipsmischer 4 vorbeigeführt werden. Das Fundament mit den Grundstützen 14 und den Antriebszylindern 21 und 22 ist in diesem Fall natürlich in zweifacher Ausfertigung vorhanden. Sollte der Bedarf nach einer weiteren Erhöhung der Anlagenleistung der Erzeugung von Gipsbauelementen bestehen, können natürlich weitere Formkästen und auch entsprechende Dreheinrichtungen 26 installiert werden.

Fig.9: zeigt eine Draufsicht auf eine Anordnung von Querschienen und Längsschienen mit Kreuzungspunkten die gewissermaßen einen Verschiebe - Bahnhof als Magazin für Formkästen darstellt.

Mittels des hier gezeigten und beschriebenen Magazins wird die Möglichkeit geschaffen flexibel und schnell auf veränderte Auftragslagen zu reagieren.

Zur Herstellung von Gipsbauelementen mit unterschiedlichen Abmessungen und unterschiedlichen Verwendungszwecken werden unterschiedlich ausgestaltete Formkästen 3 mit unterschiedlichen Formkammern 19 benötigt.

Die in der Fig.9 beispielhaft gezeigte Anlage bietet somit ein ausbaufähiges Konzept für eine schnell veränderbare Prozessoptimierung.

Auf der linken Seite in der Mitte der Fig.9 ist hierzu im Bereich eines Gipsmischers 4 ein Doppelformkasten mit einer Dreheinrichtung 26 gezeigt zu der von zwei Seiten Querschienen 27 führen. Die Querschienen 27 haben auf zwei Längsseiten eine Kreuzungsverbindung zu Längsschienen 28. Auf den gezeigten Schienen können Formkästen 3 mittels Antriebs - und Laufrädern 29 in jeder Richtung bewegt werden. Die Kreuzungsverbindungen zwischen den Querschienen 27 und den Längsschienen 28 sind hier lediglich formal bezüglich ihrer Möglichkeiten der Verfahrbarkeit dargestellt. Die diesbezügliche Ausgestaltung der Antriebs - und Laufräder 29 sowie der Kreuzungspunkte und der Weichen und Weichenstellungen ist einem Fachmann geläufig.

Zur Überwachung der Stellung und des Ladezustands der einzelnen Formkästen 3 dienen neben den üblichen elektronischen Erfassungselementen mehrere Sensoren, insbesondere Lichtfeldsensoren 30.

Hinsichtlich der verwendeten Lichtfeld - Sensoren 30, wird auf die Entwicklung der so genannten Minilinsen verwiesen, die in der Form von hunderten von Minilinsen nach dem Lichtfeldprinzip optische Informationen sammeln die dann später zu Bildern mit einer gewünschten Auflösung und / oder einem gewünschten Blickwinkel datentechnisch zusammengestellt werden können. Solche Minilinsen sind 3 - D - fähig, billig herzustellen und folgen dem Prinzip eines Insektenauges. Mit Hilfe dieser Lichtfeldsensoren 30 kann somit, neben der normalen Schwenkbarkeit, der gewünschte Blickwinkel und / oder die gewünschte Vergrößerung eines Bildausschnitts auf rein elektronischem Weg erreicht werden.

Nach der vollständigen Austrocknung von Plattenelementen im Trockner 10 müssen diese auf eine, nicht dargestellt, Station befördert und anschließend versandfertig verpackt werden.

Es wird darauf hingewiesen, dass im Prinzip anstelle von Gips auch andere Materialien wie beispielsweise Zement oder Kunststoff mit bekannten Verbundstoffen zu entsprechenden Bauelementen verarbeitet werden können. Beispielsweise können hierbei Verbundstoffe aus Holz und Kunststoff oder aus Zement und Zementfaser hergestellt werden.

Die komplexe Steuerung der beschriebenen Bewegungsabläufe erfordert ein spezielles Steuerungsprogramm

### Bezugszeichenliste

- 1: Kranbahn für Plattengreifer
- 2: Lafette für Gipsbauelemente
- 3: Formkasten
- 4: Gipsmischer
- 5: Transportschnecke für Gips
- 6: Gipssilo
- 7: Wasserbehälter für Prozesswasser
- 8: Energieversorgung und Prozess - Steuereinheit
- 9: Hydraulik - Aggregat
- 10: Trockner
- 11: Hohlräume
- 12: Sichtfläche einer Platte
- 13: Gipsbauelement
- 14: Grundstützen
- 15: Traverse für Ausstosser
- 16: Ausstosser
- 17: Hohlraum - Pin
- 18: Führungseinheit für die Hobeltraverse 20
- 19: Formkammer
- 20: Hobeltraverse
- 21: Antriebszylinder für Hohlraum - Pins
- 22: Antriebszylinder für die Ausstoß Einrichtung
- 23: Profilstege in den Formkammern
- 24: Bodenleiste im Formkasten
- 25: flüssige Gipsmischung
- 26: Dreheinrichtung eines Doppel - Formkastens
- 27: Querschienen zur Dreheinrichtung 26
- 28: Längsschienen des Verschiebe - Bahnhofs
- 29: Antriebs - und Laufräder eines Formkastens
- 30: Sensoren zur Überwachung ( Lichtfeldsensoren )
- 31: Temperatur - Sensoren
- 32: Gipswaage mit Transportschnecke

## Patentansprüche

1. Vorrichtung zur Herstellung von massiven und hohlen Gipsbauelementen (13), im schnellen Wechsel, mit einem Gipssilo (6), einer Gipswaage (32), einem Gipsmischer (4), und mit:
a) einer Transportschnecke (5), die derart ausgebildet ist, dass sie aus dem Gipssilo (6) Gips über die Gipswaage (32) und mit einer weiteren Transportschnecke zu dem Gipsmischer (4) befördert,
b) einem Wasserbehälter (7), aus dem dem Gipsmischer (4) zusätzlich Prozesswasser zuführbar ist,
c) einem Formkasten (3) zur Formung von Gipsbauelementen (13) mit einer Mehrzahl parallel liegender, auf der Oberseite offener, Formkammern (19) mit Profilstegen (23) auf den beiden Stirnseiten, wobei jede Formkammer (19) mit einer verschiebbaren Bodenleiste (24) versehen ist, die wahlweise einen geschlossenen Bereich und einen mit Öffnungen versehenen Bereich zur Aufnahme von Hohlraum-Pins (17) aufweist, wobei die Bodenleiste (24) zusätzlich stegartige Erhebungen zur Generierung von Profilstrukturen aufweist,
d) einer Anzahl von Antriebszylindern (21) zur vertikalen Verschiebung der Hohlraum-Pins (17) in die Formkammern (19),
e) einer in Führungseinheiten (18) über den Formkasten (3) geführten Hobeltraverse (20) zur Glättung der Oberfläche der Gipsbauelemente (13), wobei die Hobeltraverse (20) Formnuten zur Generierung von Nut- und Federstrukturen aufweist,
f) einer Anzahl von Antriebszylindern (22) zum vertikal orientierten Anheben der Gipsbauelemente (13), und
g) einer Dreheinrichtung (26), die die Befüllung von zwei Formkästen (3) in kurzem zeitlichen Abstand ermöglicht.

2. Vorrichtung nach Anspruch 1, **dadurch gekennzeichnet, dass** Teile der Formkammern (19), die mit Gipsbrei in Berührung kommen, aus Kunststoff oder anderen Beschichtungen gefertigt sind.

3. Vorrichtung nach Anspruch 1 oder 2, **dadurch gekennzeichnet, dass** der Formkasten (3) mittels Querschienen (27) oder Längsschienen (28) in ein Magazin verschoben werden oder diesem entnommen wird.

4. Vorrichtung nach einem der vorhergehenden Ansprüche, **dadurch gekennzeichnet, dass** der Formkasten (3) unterschiedlich dimensionierte Formkammern (19) zur Fertigung unterschiedlich dimensionierter Gipsbauelemente (13) aufweist.

5. Vorrichtung nach einem der vorhergehenden Ansprüche, **dadurch gekennzeichnet, dass** die Hohlraum-Pins (17) zur Fertigung von hohlen Gipsbauelementen unterschiedliche und auswechselbare Hohlkerne für die Hohlräume (11) aufweisen.

## Claims

1. Apparatus for the production of solid and hollow gypsum building elements (13) in rapid alternation, comprising a gypsum silo (6), a gypsum scale (32), a gypsum mixer (4), the apparatus further comprising:
a) a transport screw (5) which is designed in such a way that it conveys gypsum from the gypsum silo (6) via the gypsum scale (32) with a further transport screw to the gypsum mixer (4),
b) a water tank (7) from which process water may additionally be supplied to the gypsum mixer (4),
c) a moulding box (3) for moulding gypsum building elements (13) with a plurality of parallel moulding chambers (19) which are open on the upper side and have profile webs (23) on the two end faces, each moulding chamber (19) being provided with a displaceable base strip (24) which optionally has a closed region and a region provided with openings for receiving cavity pins (17), the base strip (24) additionally having web-like elevations for generating profile structures,
d) a number of drive cylinders (21) for vertical displacement of the cavity pins (17) into the moulding chambers (19),
e) a planing crossbeam (20) guided in guide units (18) above the moulding box (3) for smoothing the surface of the gypsum building elements (13), the planing crossbeam (20) having moulding grooves for generating tongue and groove structures,
f) a number of drive cylinders (22) for vertically oriented lifting of the gypsum building elements (13), and
g) a rotating device (26) which enables two moulding boxes (3) to be filled at short intervals.

2. Apparatus according to claim 1, **characterized in that** parts of the moulding chambers (19) which come into contact with gypsum mush are made of plastic or other coatings.

3. Apparatus according to claim 1 or 2, **characterized in that** the moulding box (3) is moved into or removed from a magazine by means of transverse rails (27) or longitudinal rails (28).

4. Apparatus according to any of the preceding claims, **characterized in that** the moulding box (3) has differently dimensioned moulding chambers (19) for the production of differently dimensioned gypsum building elements (13).

5. Apparatus according to any of the preceding claims, **characterized in that** the cavity pins (17) for producing hollow gypsum building elements have different and replaceable hollow cores for the cavities (11).

## Revendications

1. Appareil pour la production d'éléments de construction solides et creux en gypse (13) en alternance rapide avec un silo à gypse (6), une balance à gypse (32), un mélangeur à gypse (4), l'appareil comprenant:
a) une vis de transport (5) qui est conçue de telle sorte qu'elle transporte le gypse du silo à gypse (6) au mélangeur à gypse (4) en passant par la balance à gypse (32) avec une autre vis de transport,
b) un réservoir d'eau (7) à partir duquel de l'eau de traitement peut être fournie en plus au mélangeur de gypse (4),
c) un châssis de moulage (3) pour le moulage d'éléments de construction en gypse (13), avec une pluralité de chambres de moulage (19) parallèles, ouvertes sur le côté supérieur et présentant des nervures profilées (23) sur les deux faces frontales, chaque chambre de moulage (19) étant pourvue d'une bande de fond (24) déplaçable qui présente au choix une zone fermée et une zone pourvue d'ouvertures pour recevoir des broches de cavité (17), la bande de fond (24) présentant en outre des surélévations en forme de nervures pour générer des structures profilées,
d) un certain nombre de cylindres d'entraînement (21) pour le déplacement vertical des broches de cavité (17) dans les chambres de moulage (19),
e) une traverse de rabotage (20) guidée dans des unités de guidage (18) au-dessus des châssis de moulage (3) pour lisser la surface des éléments de construction en gypse (13), la traverse de rabotage (20) présentant des rainures de moulage pour générer des structures à rainure et à languette,
f) un certain nombre de cylindres d'entraînement (22) pour le levage orienté verticalement des éléments de construction en gypse (13), et
g) un dispositif rotatif (26) qui permet de remplir deux châssis de moulage (3) à de courts intervalles.

2. Appareil selon la revendication 1, **caractérisé en ce que** les parties des chambres de moulage (19) qui entrent en contact avec la bouillie de gypse sont faites de plastique ou d'autres revêtements.

3. Appareil selon la revendication 1 ou 2, **caractérisé en ce que** le châssis de moulage (3) est déplacé dans ou retiré d'un magasin au moyen de rails transversaux (27) ou de rails longitudinaux (28).

4. Appareil selon une des revendications précédentes, **caractérisé en ce que** le châssis de moulage (3) présente des chambres de moulage (19) de dimensions différentes pour produire des éléments de construction en gypse (13) de dimensions différentes.

5. Appareil selon une des revendications précédentes, **caractérisé en ce que** les broches à cavités (17) pour la fabrication d'éléments de construction creux en gypse présentent des noyaux creux différents et remplaçables pour les cavités (11).
